# EUROPÄISCHE PATENTSCHRIFT

(11) **EP 1 761 315 B1**
(45) Veröffentlichungstag und Bekanntmachung des Hinweises auf die Patenterteilung: **02.01.2008**
(21) Anmeldenummer: 05746206.1
(22) Anmeldetag: 20.05.2005
(51) Int. Cl.: A63C 11/22

(54) **LÄNGENVERSTELLBARER STOCK**
LONGITUDINALLY ADJUSTABLE POLE
BATON REGLABLE EN LONGUEUR

(30) Priorität: 29.06.2004 DE 202004010446 U
(43) Veröffentlichungstag der Anmeldung: 14.03.2007
(73) Patentinhaber: Lenhart, Klaus, 73275 Ohmden (DE)
(72) Erfinder: Lenhart, Klaus, 73275 Ohmden (DE)
(74) Vertreter: Bremi, Tobias Hans
(86) Internationale Anmeldenummer: PCT/EP2005/005473
(87) Internationale Veröffentlichungsnummer: WO 2006/002718

(56) Entgegenhaltungen:
- DE-U1- 20 207 554
- DE-U1-9202004 006 26
- FR-A- 2 417 314
- US-A- 3 712 652

## Beschreibung

Die vorliegende Erfindung bezieht sich auf einen längenverstellbaren Stock, insbesondere für Nordic-Walking, Roller-Skating oder dergleichen, nach dem Oberbegriff des Anspruchs 1.

Bei üblichen längenverstellbaren Stöcken bei denen das Aussenrohr mit dem Stockgriff verbunden ist, liegt der Verstellbereich bei > 300 mm, was bedeutet, dass aufgrund des Gewichts und des nahe der Längsmitte liegenden Schwerpunktes die Schwungeigenschaften negativ beeinflusst werden, was zwar bei Trekking-Stöcken nicht unbedingt eine Rolle spielt, jedoch bei solchen für Nordic-Walking oder Roller-Skating Probleme mit sich bringt.

Die DE 20 2004 006 269 U1 beschreibt einen Stock, insbesondere Walking-, Jogging-, Trekking- oder Skistock, mit zwei Stockelementen, die teleskopierbar beweglich miteinander verbunden sind, wobei Federmittel vorgesehen sind, die die Stockelemente zur Einnahme einer ausgeschobenen Position beaufschlagen. Der Verstellweg beträgt dabei beispielsweise mehr als 15 cm.

Aufgabe der vorliegenden Erfindung ist es deshalb, einen längenverstellbaren Stock der eingangs genannten Art zu schaffen, bei dem trotz variabler Stocklänge die Schwungeigenschaften nicht negativ beeinflusst werden.

Zur Lösung dieser Aufgabe sind die im Anspruch 1 angegebenen Merkmale vorgesehen.

Durch die erfindungsgemässen Massnahmen ist bei einem derartigen längenverstellbaren Stock der Schwerpunkt nach oben in Richtung des Griffes verschoben, da die Verstellmechanik näher am Stockgriff liegt und aufgrund des geringeren überlappenden Materials Gewicht eingespart wird.

Dies alles wirkt sich auf das Schwunggewicht und damit auf das Schwungverhalten positiv aus. Dieser gewählte maximale Verstellweg reicht bei solchen Anwendungen völlig aus, da es anders als bei Trekking-Stöcken (kurze Verpackungslänge) hier darum geht, die Länge an verschiedene Benutzungsbedingungen anzupassen.

Vorteilhafte Verstellwegbereiche ergeben sich aus den Merkmalen nach Anspruch 2 und/oder 3. Bevorzugte Ausgestaltungen hinsichtlich der Lage des Außenrohrs ergeben sich einerseits aus den Merkmalen des Anspruchs 4 ggf. in Verbindung mit denen des Anspruchs 5 und andererseits aus den Merkmalen des Anspruchs 7 gegebenenfalls in Verbindung mit denen des Anspruchs 8.

Bevorzugt verwendete Rohre bzw. Rohrkombinationen ergeben sich aus den Merkmalen des Anspruchs 6. Diese können aus Aluminium und/oder Carbonfasern sein.

Bevorzugte Verstellmechaniken ergeben sich aus den Merkmalen des Anspruchs 9, gegebenenfalls in Verbindung mit denen des Anspruchs 10.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist.

Es zeigen:
- Figur 1: zeigt in schematischer Seitenansicht einen längenverstellbaren Stock in Form eines Nordic-Walking-Stockes und
- Figur 2: einen Längsschnitt des Stockes nach Figur 1 im Bereich der Verstellmechanik.

Der in der Zeichnung dargestellte längenverstellbare Stock 10 besitzt ein Innenrohr 11, das mit einer Spitze 13 in seinem freien Ende und mit einem Gummipuffer 14 und/oder mit einem Teller versehen ist, sowie ein Außenrohr 12, in das das Innenrohr 11 teleskopisch einschiebbar ist und welches Außenrohr 12 an seinem dem Innenrohr 11 abgewandten Ende mit einem Stockgriff 16, der über das Außenrohr 12 geschoben ist, versehen ist. Der Stockgriff 16 besitzt eine Handschlaufe 17 für einen Benutzer zum Halten des längenverstellbaren Stocks 10.

Ein derartiger längenverstellbarer Stock 10 wird beispielsweise beim Nordic-Walking, beim Roller-Skating oder dergleichen verwendet.

Das teleskopische Ineinanderschieben von Innenrohr 11 und Außenrohr 12 ist derart ausgestaltet, dass sich das Innenrohr 11 über einen maximalen Verstellweg von 250 mm und hierbei vorzugsweise im Bereich von 100 mm bis 200 mm und in noch bevorzugterer Weise im Bereich von 100 mm bis 150 mm innerhalb des Außenrohrs 12 bewegen und stufenlos festlegen lässt. Um das Schwungverhalten des gesamten längenverstellbaren Stockes 10 nicht negativ zu beeinflussen, wird der Schwerpunkt des Längenverstellbaren Stockes 10 möglichst weit in Richtung des Griffes verlegt, was bedeutet, dass das Außenrohr 12 eine maximale Länge von der Größe des maximalen Verstellweges plus einer Sicherheitslänge besitzt. Die Sicherheitslänge ist dadurch gegeben, dass das Innenrohr 11 bei maximal ausgezogenem Verstellweg noch sicher und ohne Spiel im Außenrohr 12 festgelegt werden kann. Beispielsweise liegt diese Sicherheitslänge im Bereich von 50 mm bis 100 mm. Von der genannten Gesamtlänge des Außenrohrs 12 ist ein Teil außenumfangsseitig von dem Stockgriff 16 überdeckt. Je nach Befestigung der Handschlaufe 17 am Stockgriff 16 ergibt sich durch den mit der Handschlaufe 17 verbundenen Stockgriffkopf eine geringe Verlängerung bzw. des Stocks 10 über die Länge des Außenrohrs 12. Jedenfalls ist das Außenrohr 12 aufgrund des festgelegten geringen maximalen Verstellwegs ebenfalls sehr kurz, so dass überlappendes Rohrmaterial und damit Gewicht gespart wird und die im folgenden zu beschreibende, bevorzugte Verstell bzw. Festlegmechanik 20 schwerpunktmässig in Richtung des Stockgriffs 16 bzw. in dessen Nähe verlegt ist.

Das axiale Festlegen des Innenrohrs 11 im Aussenrohr 12 nach einer Verstellbewegung erfolgt beim dargestellten Ausführungsbeispiel gemäss Figur 2 mittels eines Spreizelementes 23, das am Innenrohr 11 festgehalten ist. Solche an sich bekannten Spreizelemente 23 besitzen radial spreizbare Abschnitte 26, die ggf. aussenumfangseitig mit Reibbelägen versehen sind. Zwischen den Spreizelementabschnitten 26 ist beispielsweise ein mit dem Innenrohr 11 drehfester Spreizkonus 27 vorgesehen, der bei Verdrehen des Innenrohrs 11 sich aufgrund seines Aussengewindes axial relativ zu den Spreizelementabschnitten 26 bewegt und diese in radialer Richtung gegen die Innenwandung 24 des Aussenrohrs 12 drückt. Um ein sicheres axiales Festlegen des Innenrohrs 11 im Aussenrohr 12 in jeglicher stufenloser Verstellposition innerhalb des oben genannten maximalen Längenverstellweges bzw. -bereichs zu erreichen, sind grosse radiale Spreizkräfte durch das Spreizelement 23 gegen die Innenwandung des Aussenrohrs 12 notwendig.

Gemäss einer nicht dargestellten Variante ist das durchmesserkleinere Innenrohr 11 im Stockgriff 16 festgelegt, wobei der Stockgriff 16 einen Teil der Länge des Innenrohrs 11 überdeckt, wie dies gemäss Figur 1 für das Aussenrohr 12 beschrieben ist. Das Innenrohr 11 ist dabei sehr kurz, d.h. entsprechend dem maximalen Verstellweg plus dem sich in den Stockgriff 16 erstreckenden Längenbereich plus dem vorgenannten Sicherheitslängenbereich von 50 mm bis 100 mm. Das Aussenrohr 12, das hierbei über das Innenrohr 11 schiebbar ist, ist somit das längere Rohrteil, das am unteren Ende mit der Stockspitze 13 und/oder dem Gummipuffer 14 und/oder einem Teller versehen ist. Zwischen Innenrohr 11 und Außenrohr 12 ist eine der beschriebenen Verstell-/Festlegmechaniken 20 vorgesehen. Diese Variante ergibt eine biegestabile Ausgestaltung im dem Stockgriff entfernteren Bereich.

In nicht dargestellter Weise kann die stufenlose Verstell-/Festlegmechanik 20 auch durch eine mit einem Innenkonus versehene und axial in engen Grenzen bewegbare Spannhülse und einen innerhalb dieser längs eines Gewindes bewegbaren Spreizkegel bzw. -konus gemäß der DE 202 07 554 U1 gebildet sein.

In ebenfalls nicht dargestellter Weise kann die Verstell-/Festlegmechanik 20 statt durch ein stufenlos festlegbares Spreizelement durch eine stufenweise rastbare Druckknopfverbindung gebildet sein, bei der ein federnder Rastknopf am Innenrohr in einer von mehreren Bohrungen im Außenrohr rastbar ist.

Die Außen/Innenrohrpaarungen können verschiedene Dimensionen besitzen. Bevorzugt ist 16 mm/14 mm dann, wenn das Außenrohr 12 im Stockgriff 16 festgelegt ist, und 12 mm/16 mm oder 14 mm/16 mm dann, wenn das Innenrohr 11 im Stockgriff 16 festgelegt ist.

Das Außenrohr 12 und/oder Innenrohr 11 können bzw. kann beispielsweise aus Carbonfasern bzw. Kohlefasern oder aus einem Carbonfasern bzw. Kohlefasern enthaltenden Mischgewebe hergestellt sein. Es versteht sich, dass statt dieses Materials für das eine und/oder andere Rohrteil 11, 12 ein Aluminiumrohr Verwendung finden kann.

## Patentansprüche

1. Längenverstellbarer Stock (10), insbesondere für Nordic-Walking, Roller-Skating oder dergleichen, mit zwei teleskopisch zueinander bewegbaren Rohren (11, 12), **gekennzeichnet**
**durch** zwei teleskopisch zueinander bewegbaren und festlegbaren Rohren (11, 12) mit einer Verstell-/Festlegmechanik (20) zum Bewegen und axialen Festlegen der beiden Rohre (11, 12) zueinander, durch einen Verstellweg der beiden Rohre (11, 12) zueinander von maximal 250 mm und
**durch** ein auf den Bereich des maximalen Verstellweges plus eine Sicherheitslänge von 50 mm bis 100 mm verkürztes,
mit einem Stockgriff (16) versehenes Aussen oder Innenrohr (12, 11), wobei, wenn das Innenrohr (11) mit einem Stockgriff (16) verbunden ist, bei diesem noch ein sich in den Stockgriff (16) erstreckender Längenbereich hinzukommt.

2. Längenverstellbarer Stock nach Anspruch 1, **dadurch gekennzeichnet, dass** der Verstellweg im Bereich von 100 mm bis 200 mm liegt.

3. Längenverstellbarer Stock nach Anspruch 1 oder 2, **dadurch gekennzeichnet, dass** der Verstellweg einen Bereich von 100 mm bis 150 mm abdeckt.

4. Längenverstellbarer Stock nach mindestens einem der vorhergehenden Ansprüche, **dadurch gekennzeichnet, dass** der Stockgriff (16) mit dem Aussenrohr (12) verbunden ist.

5. Längenverstellbarer Stock nach Anspruch 4, **dadurch gekennzeichnet, dass** ein Teil der Länge des Aussenrohrs (12) vom Stockgriff (16) überdeckt ist.

6. Längenverstellbarer Stock nach mindestens einem der vorhergehenden Ansprüche, **dadurch gekennzeichneten, dass** das Aussenrohr (12) einen Aussendurchmesser von 16 mm und das Innenrohr (11) einen Aussendurchmesser von 14 mm oder 12 mm besitzt.

7. Längenverstellbarer Stock nach mindestens einem der Ansprüche 1 bis 3 und 6, **dadurch gekennzeichnet, dass** das Innenrohr (11) mit den Stockgriff (16) verbunden ist.

8. Längenverstellbarer Stock nach Anspruch 7 **dadurch gekennzeichnet, dass** ein Teil der Länge des Innenrohrs (11) vom Stockgriff (16) überdeckt ist.

9. Längenverstellbarer Stock nach mindestens einem der vorhergehenden Ansprüche, **dadurch gekennzeichnet, dass** die Verstell/Festlegmechanik (20) mit einem mittels eines Spreizkonus (27) radial bewegbaren Spreizelement (23) am Innenrohr (11) versehen ist.

10. Längenverstellbarer Stock nach Anspruch 9, **dadurch gekennzeichnet, dass** der Spreizkonus längs eines Gewindes bewegbar ist und das Spreizelement durch eine mit einem Innenkonus versehene Spannhülse gebildet ist, die axial in engen Grenzen bewegbar ist.

## Claims

1. Length-adjustable pole (10), in particular for Nordic walking, roller skating or the like, having two tubes (11, 12) which can be moved telescopically in relation to one another,
**characterized**
**by** two tubes (11, 12) which can be moved, and secured, telescopically in relation to one another and have an adjusting/securing mechanism (20) for moving, and axially securing, the two tubes (11, 12) in relation to one another,
by an adjusting distance of the two tubes (11, 12) in relation to one another of not more than 250 mm, and
by an outer or inner tube (12, 11) which is shortened to the range of the maximum adjusting distance plus a safety length of 50 mm to 100 mm and is provided with a pole handle (16), it being the case that, if the inner tube (11) is connected to a pole handle (16), it also has a length portion extending into the pole handle (16).

2. Length-adjustable pole according to Claim 1, **characterized in that** the adjusting distance is in the range of 100 mm to 200 mm.

3. Length-adjustable pole according to Claim 1 or 2, **characterized in that** the adjusting distance covers a range of 100 mm to 150 mm.

4. Length-adjustable pole according to at least one of the preceding claims, **characterized in that** the pole handle (16) is connected to the outer tube (12).

5. Length-adjustable pole according to Claim 4, **characterized in that** part of the length of the outer tube (12) is covered over by the pole handle (16).

6. Length-adjustable pole according to at least one of the preceding claims, **characterized in that** the outer tube (12) has an external diameter of 16 mm and the inner tube (11) has an external diameter of 14 mm or 12 mm.

7. Length-adjustable pole according to at least one of Claims 1 to 3 and 6, **characterized in that** the inner tube (11) is connected to the pole handle (16).

8. Length-adjustable pole according to Claim 7, **characterized in that** part of the length of the inner tube (11) is covered by the pole handle (16).

9. Length-adjustable pole according to at least one of the preceding claims, **characterized in that** the adjusting/securing mechanism (20) is provided with a spreading element (23) on the inner tube (11), it being possible for the spreading element to be moved radially by means of a spreading cone (27).

10. Length-adjustable pole according to Claim 9, **characterized in that** the spreading cone can be moved along a threading and the spreading element is formed by a clamping sleeve which is provided with an inner cone and can be moved axially within narrow limits.

## Revendications

1. Bâton réglable en longueur (10), notamment pour la marche nordique, le roller ou similaires, comprenant deux tubes (11, 12) télescopables l'un par rapport à l'autre,
**caractérisé**
**par** deux tubes (11, 12) télescopables l'un par rapport à l'autre et pouvant être fixés, avec un mécanisme de réglage/fixation (20) pour déplacer et fixer axialement les deux tubes (11, 12) l'un par rapport à l'autre,
par une course de réglage des deux tubes (11, 12) l'un par rapport à l'autre de 250 mm au maximum et par un tube extérieur ou intérieur (12, 11) raccourci à la région de la course de réglage maximale plus une longueur de sécurité de 50 mm à 100 mm, muni d'une poignée (16), où, lorsque le tube intérieur (11) est connecté à une poignée (16), il s'y ajoute encore une portion en longueur s'étendant dans la poignée (16).

2. Bâton réglable en longueur selon la revendication 1, **caractérisé en ce que** la course de réglage est comprise dans une plage de 100 mm à 200 mm.

3. Bâton réglable en longueur selon la revendication 1 ou 2, **caractérisé en ce que** la course de réglage couvre une plage de 100 mm à 150 mm.

4. Bâton réglable en longueur selon au moins l'une quelconque des revendications précédentes, **caractérisé en ce que** la poignée (16) est connectée au tube extérieur (12).

5. Bâton réglable en longueur selon la revendication 4, **caractérisé en ce qu'**une partie de la longueur du tube extérieur (12) est couverte par la poignée (16).

6. Bâton réglable en longueur selon au moins l'une quelconque des revendications précédentes, **caractérisé en ce que** le tube extérieur (12) présente un diamètre extérieur de 16 mm et le tube intérieur (11) présente un diamètre extérieur de 14 mm ou de 12 mm.

7. Bâton réglable en longueur selon au moins l'une quelconque des revendications 1 à 3 et 6, **caractérisé en ce que** le tube intérieur (11) est connecté à la poignée (16).

8. Bâton réglable en longueur selon la revendication 7, **caractérisé en ce qu'**une partie de la longueur du tube intérieur (11) est couverte par la poignée (16).

9. Bâton réglable en longueur selon au moins l'une quelconque des revendications précédentes, **caractérisé en ce que** le mécanisme de réglage/fixation (20) est pourvu d'un élément d'écartement (23) sur le tube intérieur (11), pouvant être déplacé radialement au moyen d'un cône d'écartement (27).

10. Bâton réglable en longueur selon la revendication 9, **caractérisé en ce que** le cône d'écartement est déplaçable le long d'un filetage et l'élément d'écartement est formé par un manchon de serrage pourvu d'un cône interne qui peut être déplacé axialement dans des limites étroites.
